# DEMANDE DE BREVET EUROPEEN

(11) **EP 0 587 536 A1**
(43) Date de publication de la demande: **16.03.1994**
(21) Numéro de dépôt: 93830257.7
(22) Date de dépôt: 10.06.1993
(51) Int. Cl.: A47C 7/40

(54) **Mécanisme pour le réglage en hauteur du dossier des chaises**

(30) Priorité: 09.09.1992 IT BS920084 U
(71) Demandeur: CO.FE.MO S.p.A., I-25045 Castegnato (Brescia) (IT)
(72) Inventeur: Moreschi, Sergio, I-25045 Castegnato (Brescia) (IT)
(74) Mandataire: Manzoni, Alessandro

(57) **Abrégé**

La présente invention a pour objet un mécanisme pour le réglage en hauteur du dossier des chaises au moyen d'une denture à crémaillère (13) exécutée dans le montant de support (10) du dossier, d'une manette de blocage/déblocage (15) oscillante et montée sur pivot dans la plaque (11) de support du dossier et ayant un téton d'arrêt (16) destiné à s'engager à plusieurs niveaux dans la denture à crémaillère (13) à l'aide d'un ressort (19).

## Description

La présente invention a pour objet un mécanisme pour le réglage en hauteur et le blocage du dossier des chaises. Elle trouve son application dans le domaine des chaises de bureau ayant un dossier appliqué et mobile le long d'un montant.

Des chaises avec un dossier réglable en hauteur le long d'un montant de support qui s'étend vers le haut en partant de la face inférieure de l'assise, existent déjà et sont bien connues. Mais dans les chaises à l'état de la technique, les mécanismes que l'on utilise pour commander ce réglage du dossier sont relativement compliqués, souvent encombrant et difficilement accessibles.

La présente invention a pour but de fournir un mécanisme de réglage en hauteur du dossier des chaises particulièrement simple et efficace, constitué seulement par deux éléments, d'un encombrement minime, qui permet de ne pas compliquer la mise en place du dossier et qui est facilement accessible et manoeuvrable lorsque l'on désire modifier les positions du dossier.

Le mécanisme objet de la présente invention est essentiellement conforme à la rivendication 1. Il consiste donc fondamentalement en une denture à crémaillère à direction verticale, exécutée dans le montant de support de l'assise, en une manette de blocage/déblocage montée sur l'assise et se déplaçant avec celle-ci le long du montant, et comprenant un téton qui s'engage sélectivement dans la denture à crémaillère pour l'obtention de différentes positions en hauteur du dossier.

Les dessins ci-joints illustrent un exemple d'exécution fonctionnelle du mécanisme en question, et plus précisement:
La Fig. 1 montre le mécanisme vu en perspective,
La Fig. 2 montre la vue frontale du mécanisme de la Fig. 1, et
La Fig. 3 montre une section transversale selon les flèches III-III de la Fig. 2.

Dans ces dessins, le n° 10 indique le montant d'une chaise de bureau qui reçoit une plaque coulissante 11 à laquelle on fixe le dossier - non représenté - de la chaise elle-même. Normalement, le montant s'étend vers le haut à partir de la face inférieure de l'assise: la plaque 11 qui supporte le dossier comprend des guides 12 accouplés aux côtés du montant 10.

Conformément à l'invention, dans le montant 10 on a exécuté une denture à crémaillère 13 le long d'un côté vertical d'une fente oblongue 14 qui s'étend selon la hauteur du montant. Sur la plaque 11 de support du dossier est montée en 15' sur pivot une manette oscillante 15 de blocage/déblocage. Cette manette oscillante 15 présente une extrémité supérieure munie d'un téton d'arrêt 16, et une extrémité inférieure 17 à saisir pour la manoeuvre manuelle de blocage/déblocage, directement ou indirectement au moyen d'un tirant de rallonge. Le téton 16 de la manette 15 passe par une ouverture 18 exécutée dans la plaque 11, il coulisse dans la fente verticale 14 et s'engage dans la denture à crémaillère 13. Un ressort 19 assujetti d'un côté à la manette 15, et de l'autre côté à la plaque 11, maintient normalement déplacée la manette de façon à ce que son téton d'arrêt 16 s'engage constamment dans la denture 13.

En fait, la denture à crémaillère 13 permet de régler en hauteur la plaque 11 et donc le dossier, le long du montant de support 10 sur autant de positions qu'il y a de dents dans la crémaillère. Pour effectuer ce réglage, il suffit de déplacer la manette 16 de façon à éloigner et à désengager le téton de la denture 13, plus faire coulisser la plaque 11 avec le dossier sur le montant 10 jusqu'à l'obtention de la hauteur désirée; à ce moment, on laisse que le téton 16 de la manette 15, grâce à l'action du ressort 19, s'engage dans les dents de la crémaillère au niveau correspondant. L'opération est pratique et de simple exécution; la manette est facilement accessible et son emplacement n'a aucune influence sur la structure et le montage ordinaires du dossier.

## Revendications

**1)** Mécanisme pour le réglage en hauteur du dossier des chaises avec le dossier fixé à une plaque (11) guidée et coulissant le long d'un montant de support (10), caractérisé en ce que:
- une denture à crémaillère (13) est exécutée dans le montant de support (10) selon une direction verticale,
- une manette à actionnement manuel de blocage/déblocage (15) oscillante est montée sur pivot dans la plaque (11) de support du dossier
- la manette est munie d'un téton d'arrêt (16) destiné à s'engager à plusieurs niveaux dans la denture à crémaillère (13).

**2)** Mécanisme selon la revendication 1), caractérisé en ce que:
- la denture à crémaillère (13) est exécutée le long d'un côté vertical d'une fente oblongue (14) qui s'étend selon la hauteur du montant de support,
- un téton d'arrêt (16) passe par une ouverture (18) exécutée dans la plaque (11) en direction transversale par rapport à la fente (14).

**3)** Mécanisme selon les revendications 1) et 2), caractérisé en ce que:
- la manette de blocage/déblocage (15) est sollicitée par un ressort (19) tendant à la déplacer dans le but de maintenir ce téton d'arrêt (16) engagé dans la denture à crémaillère (13).
